# FASCICULE DE BREVET EUROPEEN

(11) **EP 2 412 886 B1**
(45) Date de publication et mention de la délivrance du brevet: **20.03.2013**
(21) Numéro de dépôt: 11175708.4
(22) Date de dépôt: 28.07.2011
(51) Int. Cl.: E04B 5/02, E04B 5/12, E04C 2/34, E04B 1/10

(54) **Structure de bâtiment en bois à plusieurs étages**
Mehrstöckige Gebäudestruktur aus Holz
Wooden building structure with several storeys

(30) Priorité: 28.07.2010 EP 10171075
(43) Date de publication de la demande: 01.02.2012
(73) Titulaire: Itech Wood S.A., 6850 Carlsbourg (BE)
(72) Inventeur: Vinois, Jean-Claude, BE-1390 Grez-Doiceau (BE); Vieille, Hervé, FR-73160 Vimines (FR)
(74) Mandataire: Decamps, Alain René François

(56) Documents cités:
- EP-A- 0 849 412
- EP-A- 2 063 037
- WO-A-02/06606
- WO-A-2007/091899
- CH-A5- 695 061
- DE-A1- 10 227 327

## Description

### Domaine de l'invention

L'invention se rapporte à un nouveau type de structure pour des bâtiments à plusieurs étages essentiellement en bois, bénéficiant de propriétés mécaniques, thermiques et surtout anti- sismiques et acoustiques améliorées.

En raison notamment de ses excellentes qualités antisismiques, la structure de l'invention s'applique particulièrement bien à la construction de bâtiments d'habitation collectifs à plusieurs étages dans des zones sujettes à des secousses sismiques.

### État de la technique

Le problème que rencontre l'architecte quand il envisage l'édification d'un bâtiment, et particulièrement en bois, est qu'il se trouve confronté à des critères contradictoires : le prix du terrain impose souvent une construction en hauteur, plus sensible au vent et aux sollicitations extérieures. Il faut donc a priori une structure stable et rigide. Or une structure rigide constitue un casse-tête pour ce qui est du confort acoustique (soit la propagation et surtout l'atténuation du bruit structurel). Par ailleurs, les normes antisismiques, dont les législateurs ont tendance à élargir les zones d'application, incitent à concevoir des structures légères dont les assemblages doivent être à la fois résistants et aptes à absorber structurellement l'énergie tellurique. L'on doit donc privilégier des jonctions structurelles « directe » matière sur matière dite jonction « sèches », exempte de joint souple.

Le bilan énergétique exige une isolation poussée de l'enveloppe extérieure, ce qui implique l'usage de matériaux isolants, assez légers quasi par définition, alors qu'à l'intérieur du bâtiment il est préférable de disposer d'une masse à forte inertie thermique (point faible pour les constructions en bois) pour assurer le confort en été.

Le confort acoustique, quant à lui, exigerait plutôt des structures lourdes ou non rigides, présentant des solutions de continuité atténuant la puissance des ondes vibratoires au travers des jonctions ainsi créées (L'indice d'affaiblissement vibratoire au travers d'une jonction est traduit par l'indice Kᵢⱼ). On cherche ici à limiter la transmission du bruit d'un local à l'autre. Le poids représente par ailleurs un handicap du point de vue sismique. Qui dit poids sous-entend en effet masse importante et forte inertie.

Enfin, pour l'aptitude au service et la limitation de la déformation, la stabilité des planchers impose une rigidité avec un mode propre suffisant, afin d'assurer un bon confort vibratoire mécanique (limiter l' « effet de rebond » des planchers).

Des normes européennes de plus en plus sévères encadrent ces différents critères. L'architecte se trouve donc dans l'obligation de jongler avec des critères contradictoires voire antagonistes, de façon à obtenir la « moins mauvaise » des solutions possibles en fonction des désirs de ses clients.

Sur le plan acoustique, l'architecte dispose de formules tenant compte de valeurs établies en laboratoire (R_{w}, L_{nT,w}) qui reflètent essentiellement la transmission par voie directe au travers des principales compositions de parois. Les calculs ainsi effectués reflètent, en pratique, rarement la réalité, signe d'une profonde méconnaissance des facteurs liés à la transmission indirecte de l'énergie acoustique au droit des jonctions (la modélisation de ces facteurs est encore assez mal maîtrisée pour les constructions en bois).

Le problème est que ces valeurs ne reflètent pas 1' « impédance acoustique » de structures complexes, d'assemblages de matériaux (cavités, changement de milieu aux jonctions, etc.) et qu'on est donc obligé de faire appel soit à des méthodes de calcul extrêmement complexes ou basée sur des formules de prédiction encore difficiles à maîtriser au stade de la recherche actuelle, soit à des essais empiriques coûteux (et souvent à une combinaison des deux).

Les constructions en bois, quelles que soient par ailleurs leurs qualités sur d'autres plans, sont considérées pour les hommes du métier de la construction comme les parents pauvres en ce qui concerne la performance acoustique, comparée aux constructions en maçonnerie traditionnelle.

WO 02/06606 décrit une structure de plancher autoportante « fermée » composée de deux panneaux horizontaux reliés entre eux par des pièces raidisseuses en nid d'abeille. Cette structure étant fermée, il est d'une part impossible d'accéder à son volume interne et d'autre part les connexions mécaniques multiples avec la plaque supérieure entraînent une propagation des ondes acoustique élevée.

CH-695 061 propose une structure de bâtiment à étages selon le préambule de la revendication 1 formée de deux panneaux horizontaux totalement découplés, l'espace entre ces deux panneaux étant comblé par un matériau pulvérulent tel que du sable ou de la sciure. Outre d'inévitables problèmes de tassement, ce type de structure apparaît totalement inadapté en cas de secousse sismique (car le contreventement structurel global est médiocre). La présence du matériau pulvérulent favorise les déplacements relatifs entre les deux panneaux et est donc défavorable aux reprises d'efforts verticaux et horizontaux.

EP 0 849 412 décrit des éléments préfabriqués de type hourdis à structure en caisson fermé destinés, après assemblage, à la construction de planchers ou de parois. L'assemblage implique l'existance de nombreux joints qui constituent autant de points faibles en cas de secousse sysmique. Ces éléments ne possèdent pas de propriétés particulières performantes ni du point de vue découplement acoustique, ni du point de vue sismique.

Le document US 5 685 124 décrit des panneaux en bois à grande capacité de charge présentant de bonnes propriétés thermiques et acoustiques, destinés notamment à la construction de bâtiments à plusieurs étages. Dans ce document, les panneaux sont constitués de nervures disposées en dent de scie, prises en sandwich et fixées entre des panneaux de contreplaqué. Les volumes de section triangulaire déterminés par ces nervures sont remplis d'une part d'isolant thermique et d'autre part d'une charge lourde, notamment du gravier, destinée - en théorie - à améliorer l'isolation acoustique. Les nervures constituent en réalité autant de ponts acoustiques et ce système est donc peu efficace.

GB 1103853 décrit des panneaux de construction similaires qui comprennent deux plaques extérieures entre lesquelles une charge granulaire solide de poids spécifique élevé et une couche intermédiaire élastique d'isolation acoustique sont insérées.

US 5205091 ne porte pas sur les structures en bois mais décrit l'usage d'une couche d'amortissement, qui peut être granulaire, disposée au-dessous de planchers carrelés dans des immeubles à plusieurs étages afin de réduire les transmissions du bruit d'impact à travers ces planchers.

### Résumé de l'invention

Un but de l'invention est de promouvoir un système de construction préfabriqué en bois respectant d'emblée les exigences de performance acoustique entre logements.

Un autre but de l'invention est que ce système permette une édification rapide en hauteur sur plusieurs étages et puisse faire appel à la préfabrication, de façon à en diminuer le coût.

Un autre but de l'invention est l'édification de bâtiments en bois respectant les exigences de stabilité, de rigidité et de solidité requis en zones sismiques.

Un autre but de l'invention est de pouvoir réaliser des locaux de grandes dimensions, avec, notamment, des portées de plancher libres d'appui allant jusqu'à 8 m.

Un autre but de l'invention est la mise sur le marché de bâtiments à faible impact écologique.

Un autre but de l'invention est la mise au point d'une structure bois optimisée, peu encombrante, permettant de profiter au maximum du volume des pièces d'habitation et permettant de bénéficier de l'aspect esthétique du bois naturel.

Un autre but de l'invention est de réduire les volumes et coûts de transport.

Un autre but de l'invention est de promouvoir une amélioration de la performance énergétique des bâtiments tant en été qu'en hiver.

L'objet de l'invention est une structure de bâtiment à étages essentiellement en bois selon le libellé de la revendication 1.

L'avantage d'une telle structure réside d'abord dans sa simplicité. Une partie des éléments structurels qui la constituent peuvent être préparés en atelier. Le montage sur site en est extrêmement simple et présente un nombre limité de joints d'étanchéité (eût égard au grand format de la table).

On atteint en outre un des objectifs fixés, c'est à dire des performances acoustiques élevées entre logements sans avoir recours à des solutions extrêmes comme le doublage de parois ou l'usage de joints résilients.

Un autre avantage est que, dans une telle structure, la table ainsi conçue présente une résistance exceptionnelle du point de vue du contreventement.

La présence de matériau granulaire confère à la structure une forte inertie thermique idéale pour le confort des habitants en été.

On comprendra par ailleurs que lorsqu'on dit que la table est constituée d'un panneau, cela n'exclut pas que ce panneau soit lui-même constitué de plusieurs panneaux juxtaposés, joints bord à bord dans un même plan.

Un autre avantage est que la table d'une telle structure se présente comme une structure ouverte, ce qui permet, lors du transport, d'imbriquer deux planchers l'un dans l'autre, d'où un important gain de place et d'énergie.

Les nervures d'une telle structure sont constituées avantageusement d'un matériau choisi parmi le bois massif, le bois massif abouté, le bois contrecollé, le bois lamellé-collé, le bois reconstitué.

Les nervures sont, de façon préférée, fixées structurellement au panneau en bois de la table par collage, de façon à ce que la surface de contact assure la cohésion de la section reconstituée panneau + nervure et augmente ainsi les caractéristiques d'inertie mécanique du panneau. Le cas échéant, ce collage structurel peut être remplacé ou complété par des organes de fixation mécanique tels que vis, pointes, broches, etc. scellés éventuellement à la résine.

Le taux de remplissage en matériau granulaire du volume intercalaire entre deux nervures est avantageusement compris entre 20 et 100%; il est de préférence supérieur à 40%.

Le volume subsistant éventuellement entre le matériau granulaire et le plan déterminé par la face supérieure des nervures est de façon préférée rempli d'un matériau de qualité acoustique choisi parmi la laine minérale, le feutre, des flocons de cellulose, l'ouate de PET ou équivalents et leur mélange.

Le matériau granulaire présente de préférence un faible taux d'absoption d'humidité, une granulométrie spécifique comprise entre 1 et 8 mm et une matière ou un conditionnement qui limite sa teneur en humidité à 15%.

Le matériau granulaire est choisi avantageusement parmi le gravillon, les granulats minéraux tels que le sable, les résidus industriels tels que le mâchefer, le béton concassé.

Le plan α déterminé par la face supérieure des nervures est avantageusement surmonté d'une dalle flottante, une couche de matériau résilient étant intercalée entre ce plan et la dalle flottante.

La structure de bâtiment comprend au moins une paroi verticale supérieure portante essentiellement en bois, ces parois étant fixées par des moyen de fixation à l'aplomb d'une des nervures garnissant la table. Avantageusement un panneau d'assiette (en bois ou autre matériau), périphérique à la table, est disposé sous la face de bout de cette au moins une paroi et s'étend horizontalement sur la face supérieure des nervures sur une largeur correspondant au moins à la distance séparant deux de ces nervures. Un joint résilient est disposé entre ce panneau d'assiette et la nervure à laquelle l'au moins une paroi verticale est fixée.

Suivant une autre forme de réalisation avantageuse, elle comprend au moins une paroi verticale supérieure portante essentiellement en bois qui descend plus bas que le plan α, et est fixée par des moyens de fixation à une nervure de rive disposée à plat en rive de la table. Le volume contigu à cette nervure de rive et au pied de la paroi est rempli d'une masse de matériau granulaire. Un joint résilient est disposé entre l'au moins une paroi verticale et la nervure de rive à laquelle elle est fixée.

Suivant une forme de réalisation préférée, l'au moins une paroi verticale est constituée de panneaux contrecollés ou de panneau d'ossature bois.

Suivant une autre forme de réalisation avantageuse, les moyens de fixations comprennent une tige filetée acoustiquement découplée logée dans un trou traversant. Les extrémités de cette tige filetée débouchent dans les logements aménagés dans les éléments à joindre (Par exemple, en pied et en tête des murs verticaux de la jonction). Une rondelle de centrage intermédiaire placée dans un logement concentrique au trou traversant permet d'éviter tout contact entre la tige filetée et les trous traversant, évitant la création d'un pont acoustique.

Suivant une autre forme de réalisation avantageuse, les moyens de fixation comprennent une équerre en L, au moins une des ailes de cette équerre présentant des perforations entourées d'un chanfrein conique, cette aile étant fixée à la structure par l'intermédiaire de vis ou boulons à tête conique de dimensions correspondantes, une rondelle en matériau résilient étant interposée entre le chanfrein et la tête de ces vis ou boulons, de façon à les découpler acoustiquement, l'autre aile de cette équerre étant fixée à la table.

Suivant une autre forme de réalisation avantageuse, les moyens de fixation comprennent une pluralité de trous borgnes ménagés horizontalement dans l'épaisseur d'un panneau vertical, près de sa base, un trou traversant vertical reliant la base de chacun de ces trous borgnes et la face inférieure du panneau vertical. La hauteur d'un trou borgne correspond sensiblement à la longueur d'un tire-fond acoustiquement découplé introduit dans le trou traversant et vissé dans une nervure. Un embout anti vibratoire en matériau résilient est inséré entre la tête du tire-fond et la paroi intérieure du trou traversant, jouant ainsi le rôle de stabilisateur acoustique.

Le panneau formant la table a, de préférence, une épaisseur d'au moins 95 mm (en fonction des charges à reprendre, on peut toutefois descendre jusqu'à des valeurs de l'ordre de 60mm). Un des avantages de cette relativement forte épaisseur est que la combustion du bois n'affecte que ses couches superficielles inférieures, sans altérer la capacité de l'ensemble à supporter sa charge. Un autre avantage de cette relativement forte épaisseur, qui se combine à la grande largeur des éléments de la table, est que l'ensemble [nervures + panneau] présente de facto d'excellentes caractéristiques d'inertie structurelle, ce qui contribue à renforcer son efficacité.

Suivant une forme de réalisation avantageuse, des murs mitoyens séparent deux pièces contiguës A et B, chacune de ces pièces disposant de sa propre structure horizontale, de parois verticales distinctes, de moyens d'assemblages et de chapes flottantes distinctes. Les moyens de fixation comprennent une équerre en L, au moins une des ailes de cette équerre présentant des perforations entourées d'un chanfrein conique, cette aile étant fixée à la structure par l'intermédiaire de vis ou boulons à tête conique de dimensions correspondantes, une rondelle en matériau résilient étant interposée entre le chanfrein et la tête de ces vis ou boulons, de façon à les découpler acoustiquement, l'autre aile de cette équerre étant fixée à la table. Cette équerre assure donc la solidarisation mécanique et la coupure vibratoire de ces deux structures.

Suivant une autre forme de réalisation avantageuse, les moyens de fixation, comprennent une tige filetée acoustiquement découplée logée dans un trou traversant, les extrémités de cette tige filetée, débouchant dans les logements aménagés dans les éléments à joindre, étant serrées par des boulons appuyés sur des rondelles de répartition, une rondelle de centrage intermédiaire placée dans un logement concentrique au trou traversant permettant d'éviter tout contact entre la tige filetée et les trous traversant.

Suivant une autre forme de réalisation avantageuse, la structure comprend un mur mitoyen séparant deux pièces contiguës A et B. Chacune de ces pièces dispose de sa propre structure horizontale de moyens d'assemblages et de chapes flottantes distinctes. Les nervures de rive des deux planchers contigus sont solidarisées au travers d'une cale maintenue en position haute par des tire-fond découplés, un joint résilient étant placé au-dessus du mur inférieur, à l'aplomb du mur mitoyen supérieur, assurant le découplage mutuel des structures de la jonction.

### Brève description des figures

Ces aspects ainsi que d'autres aspects de l'invention seront clarifiés dans la description détaillée de modes de réalisation particuliers de l'invention, référence étant faite aux dessins des figures, dans lesquelles :
La Fig.1 est une vue schématique en coupe des différents modes de propagation de l'énergie acoustique entre deux pièces contiguës ;
La Fig.2 est une vue en coupe verticale, d'un complexe de plancher d'une structure suivant l'invention;
La Fig.3 est une vue en coupe verticale d'un détail de réalisation d'une structure suivant la Fig.2;
La Fig.4 est une vue bâtarde (partiellement en coupe verticale suivant un plan perpendiculaire à celui de la Fig. 2, partiellement en perspective) de la structure de la Fig.2 ;
La Fig.5 est une vue en coupe verticale d'une autre forme de réalisation d'une structure suivant l'invention;
La Fig. 6 est une vue bâtarde (partiellement en coupe verticale suivant un plan perpendiculaire à celui de la Fig.5, partiellement en perspective) d'une structure suivant l'invention ;
La Fig.7 est une vue en coupe verticale d'un détail de réalisation d'une structure suivant la Fig.5;
La Fig.8 est une vue en coupe verticale d'une autre forme de réalisation d'une structure suivant l'invention;
La Fig.9 est une vue en coupe verticale d'une cloison mitoyenne d'un bâtiment suivant l'invention;
La Fig.10 est une vue en coupe verticale d'un détail de réalisation d'un assemblage antivibratoire paroi inférieure/plancher d'un bâtiment ne faisant pas partie de l'invention;
Les Fig. 11 et 12 sont des vues en coupe verticale, respectivement de profil et de face, d'une autre forme de réalisation du découplage acoustique d'une fixation structurelle mur /plancher suivant l'invention;
Les Fig. 13 et 14 sont des vue en coupe verticales de détails de deux autres formes de réalisation du liaisonnement avec découplage acoustique de la jonction de deux éléments du bâtiment de l'invention.
La Fig. 15 est une vue en coupe verticale d'une autre forme de réalisation d'une cloison mitoyenne d'un bâtiment suivant l'invention.

Les figures ne sont pas dessinées à l'échelle. Généralement, des éléments semblables sont dénotés par des références semblables dans les figures.

### Description détaillée de modes de réalisation particuliers

La structure de l'invention constitue une approche globale cohérente visant à régler de manière économique et simple la sécurité et le confort des occupants.

La Fig. 1 montre schématiquement les différents modes de propagation de l'énergie acoustique entre deux pièces séparées par une paroi. La transmission directe (flèche A) se fait directement au travers de la paroi de séparation. On observe qu'une partie importante de l'énergie se propage par transmission indirecte, via les parois latérales (flèches B1, B2, B3). Enfin, une partie de l'énergie se propage par voie aérienne (transmission parasite, flèche C). La jonction entre les parois (cercle pointillé Kᵢⱼ) joue donc un rôle important.

La transmission des ondes via les parois latérales pour un type de jonction considéré, nécessite des recherches approfondies sur l'indice Kᵢⱼ de chacune des 3 voies de transmission indirectes (B1, B2, B3). Ce sont ces dernières qui font chuter les performances acoustiques effectives d'une construction, mesurées in situ, par rapport à ses performances apparentes, mesurée en labo.

En construction bois résidentielle, les essais pratiques d'isolement acoustique aux bruits entre logements, montrent qu'en moyenne l'on dépasse rarement une valeur D_{nT,w} de 40dB. Il est donc difficile d'imaginer, que l'on puisse atteindre sans doublages des parois des valeurs d'isolement de 54 dB en bruits aériens imposés par les normes pour un confort qualifié de « normal » d'un appartement à l'autre. En effet, on sait que doubler la masse des composants d'une paroi n'augmente l'atténuation que de 4 dB !

A ceci s'ajoutent les exigences relatives à l'isolement acoustique normalisé aux bruits de choc. En effet, la transmission de chocs au travers de matériaux solides est 10⁶ fois plus importante que pour les bruits aériens.

Pour tenter de satisfaire aux nouvelles normes, les solutions traditionnelles, sans trop se préoccuper des transmissions latérales aux jonctions, se basent sur un concept masse-ressort-masse ou masse-air-masse, ce qui implique le doublage de toutes les parois des locaux émetteur et récepteur, selon le principe « box in the box » (boîte dans la boîte), ce qui est onéreux, contraignant (perte de place importante) et donne potentiellement lieu à de nombreuses malfaçons (on doit donc faire appel à une main d'oeuvre très qualifiée). En outre, la structure en bois étant cachée, on perd l'ambiance très chaude et décorative procurée par l'utilisation du bois.

Les propriétés de la structure de l'invention sont basées d'une part sur la structure de l'élément séparant deux étages (table 1), qui assume à la fois la fonction de plafond (pour un étage inférieur) et de plancher (pour un étage supérieur)- Ces deux appellations pourront donc être utilisées indifféremment dans le descriptif ci-après- et d'autre part sur les éléments de liaison entre les différentes parties.

La Fig.2 montre, en coupe, un exemple de réalisation d'une structure horizontale 1 (plafond/plancher) d'un bâtiment suivant l'invention.

La partie inférieure de cette structure 1 est une table formée par un panneau 2 constitué de planches en bois massif empilées en couches croisées à 90° et collées structurellement entre elles sur toute leur surface (dit panneau contrecollé), dont la face inférieure 4 forme le plafond d'une première pièce ou d'un premier étage. Ce panneau 2 est solidarisé, à sa face supérieure 6, à une série de nervures en bois 8 (vues ici de bout). Cette solidarisation se fait de préférence par collage- pressage, de façon à ce que l'ensemble [panneau 2 + nervure 8] réagisse comme une structure unique, ce qui en augmente l'inertie structurelle.

L'utilisation de panneaux constitués de planches en bois massif empilées en couches croisées comme décrit ci-dessus, du fait précisément de l'orientation croisée des fibres qui le constituent, permet de reprendre des sollicitations tant longitudinales que transversales, si bien que l'on dispose ainsi d'une structure qui peut recouvrir des très grandes surfaces (par multiple de 2,4 m de largeur plancher) sans risque de déformation anormale et dans le respect du mode propre imposé pour une stabilité aux vibration. L'intervalle entre deux nervures 8, adapté selon la portée prévue, est rempli de matériau granulaire (ici, du gravier) 10 sur une certaine hauteur, qui peut aller jusqu'à la hauteur totale des nervures 8.

A titre d'illustration, on a représenté sur la Fig. 2 différentes hauteurs de remplissage, mais il va de soi qu'en pratique, la même hauteur est généralement respectée dans un plancher donné. Cette hauteur varie de 20% à 100%, et se situe généralement au-dessus de 40%. On peut également alterner les hauteurs de remplissage sur deux nervures ou plus. La hauteur de remplissage ne peut en aucun cas dépasser 100%, comme c'est le cas dans CH 695 061, considéré comme le plus proche état de la technique. En effet, comme signalé plus haut, cela équivaudrait à placer un roulement à bille entre la face inférieure et la face supérieure de la structure, ruinant totalement l'aptitude au contreventement, avec les résultats catastrophiques que l'on peut imaginer en cas de séisme.

En pratique, le gravillon, après déversement, subit un certain tassement (de l'ordre généralement de 8 à 12%). Il est cependant possible de remplir les nervures à refus et de compléter le remplissage après tassement mécanique, suivant les exigences à respecter.

L'usage de gravillons présente quatre avantages majeurs : il s'agit d'un matériau lourd, qui absorbe facilement bruits et vibrations ; il s'agit d'un matériau qui présente une forte inertie thermique ; il s'agit d'un matériau discontinu, qui présente donc une forte impédance acoustique ; il s'agit enfin d'un matériau facile à déplacer. On peut donc y faire passer sans problème des gaines et conduits, même a posteriori.

Les nervures 8 présentent ici une section rectangulaire verticale, mais on peut envisager également une section rectangulaire horizontale, carrée, en I ou en C, en fonction des sollicitations à reprendre. La face supérieure des nervures 8 détermine un plan α, qui correspond à la base du plancher de la pièce d'un étage supérieur. L'intervalle éventuel entre le gravier et le plan α est comblé (partiellement ou totalement) avec un matériau léger absorbant 12, tel que la laine de roche, par exemple.

On comprend que le plafond ainsi constitué forme une structure ouverte, qui doit pouvoir reprendre à elle seule toutes les sollicitations (chocs, charges, etc.) provenant de l'étage supérieur. La structure telle que développée est déjà extrêmement rigide, et évite l'effet trampoline, même sur de larges portées. On remarque que cette structure est « paradoxale » du point de vue de l'homme de métier, puisque les nervures travaillent en compression et sont donc soumises à un risque de flambage (si elles sont mal dimensionnées), ce qui ne serait pas le cas si elles étaient classiquement disposées au-dessous de la table.

Sur la base formée par cette structure, on peut désormais installer toute forme de plancher adéquat. Vu les performances acoustiques exigées, on a recours généralement à un plancher flottant. Une couche résiliente 14 (par exemple un feutre de découplage) est étendue suivant le plan α, de façon à recouvrir les graviers. Un panneau périphérique flottant 16 (en bois, contrecollé ou lamellé-collé, panneau OSB ou autre équivalent) d'une largeur permettant de le faire reposer sur les deux nervures extrêmes (8, 24) est étendu pour former une couche intermédiaire (optionnelle), au-dessus de laquelle on place une couche résiliente 18, sur laquelle on vient placer la chape flottante 20 (qui peut être de type sèche ou humide), en prenant soin que celle-ci ne soit nulle part en contact direct avec la structure portante, ce qui ruinerait à coup sûr toutes les précautions prises à ce stade. A cette fin, la couche élastique 18 remonte en plinthe 21 le long de la paroi verticale supérieure 22 pour parfaire le découplage acoustique. Le cas échéant, le panneau périphérique flottant 16 est constitué de 2 pièces (comme représenté sur la Fig.2) pour faciliter le déversement ultérieur de gravier sur chantier. Ce panneau périphérique (optionnel) dévie en partie et latéralement l'énergie acoustique, selon l'atténuation Kᵢⱼ recherchée.

Toutes les précautions prises jusqu'à présent visent essentiellement (mais pas exclusivement), outre l'effet anti-sismique, à éviter la propagation directe des bruits et vibrations d'un étage à l'autre. Toutefois, comme l'ont montrés les recherches et les tests poussés auxquels se sont attelés les inventeurs, la plupart des désagréments liés à la propagation de bruits dans un bâtiment proviennent surtout de la propagation latérale de l'énergie engendrée par les vibrations, (la propagation latérale peut représenter jusqu'à 2/3 de l'énergie en jeu). On s'est donc efforcé à réduire autant que possible cette propagation latérale, en particulier à la jonction entre les parois verticales 22 et les structures horizontales 1 (plafonds/planchers). On remarque à la Fig.2 (et plus en détail à la Fig.3) que la nervure d'extrémité 24 (« dite nervure de rive ») de la structure horizontale 1 présente une section plus large que les autres nervures 8.

Cette particularité renforce l'extrémité de la table et facilite la pose de dispositifs de fixation, tels qu'une équerre 26, dont une des ailes 28 trouve une assise sur la surface de la nervure 24 proéminant vers l'intérieur, l'autre aile 30 étant fixée à la paroi verticale supérieure 22.

Pour entraver le cheminement des bruits et vibrations sans altérer la solidité du bâtiment, trois « moyens de découplage » acoustiques sont interposés « en série » entre les différentes parties de la structure, comme on peut le voir à la Fig. 3. Tout d'abord, une couche élastique absorbante 32, placée entre la nervure extérieure 24 et le panneau périphérique 16, ensuite une rondelle de découplage 33 (jouant un rôle stabilisateur) interposée entre la tête de vis 34 à tête conique et l'aile correspondante 28 de l'équerre 26. Une seconde couche élastique 36 (jouant un rôle d'isolateur acoustique) est disposée entre l'équerre 26 elle-même et le panneau périphérique 16 de la structure.

Le centrage des vis 34 par rapport aux perforations de l'équerre est un élément capital du point de vue de l'acoustique. La rondelle 33 assure de façon annexe une fonction de centrage bienvenue pour les monteurs. La position de l'équerre 26 peut évidemment être inversée, de même que celle des moyens de découplage 33, 36.

On aura bien conscience que ces différentes couches résilientes doivent répondre chacune à des cahiers de charges très précis et que leurs compositions et leurs caractéristiques mécaniques peuvent varier largement. On peut citer, parmi les compositions retenues, des feutres organiques ou synthétiques de différentes densités, les feutres aiguilletés, le caoutchouc (naturel ou recyclé), les matériaux synthétiques comme le kevlar, le PUR, etc.

Un joint résilient supplémentaire 38 (optionnel) est placé dans une saignée ménagée dans le panneau périphérique 16.

La Fig. 4 montre la structure d'un bâtiment suivant l'invention en cours de construction, partiellement en perspective et partiellement en coupe suivant un plan perpendiculaire à celui de la Fig. 2. Les nervures 8 sont ici vues longitudinalement. Une pièce de rive continue 40 (représentée en perspective) creusée de mortaises 42 assure à la fois l'étanchéité, la continuité verticale de la structure, l'alignement et le maintien des extrémités des nervures 8. Elle ferme les volumes entre les nervures où le gravier sera ultérieurement déversé (généralement par pompage).

Les équerres 26 sont ici disposées sur les extrémités des nervures 8. On remarque la présence, ici aussi, d'une plaque 16 périphérique à la structure horizontale 1, qui crée un changement de milieu supplémentaire et entraîne une meilleure répartition de l'énergie et un renforcement de la jonction.

Les tests montrent que l'adjonction de la plaque périphérique 16 et le fait d'avoir positionné la fixation du mur vertical au dessus des nervures (suivant le plan α), produisent à eux seuls une atténuation comparable à ce que l'on aurait obtenu en doublant toutes les parois (murs et plafond).

Les Fig.5 à 7 montrent un autre mode de réalisation avantageux de l'assemblage entre une structure horizontale 1 et les parois de façade 22.

La nervure d'extrémité 24 du mode de réalisation montré aux figures 2 à 4 est ici remplacée par une nervure de rive 44 posée à plat. La paroi verticale supérieure 22, légèrement allongée par rapport au précédent mode de réalisation, repose sur cette nervure de rive 44 de façon à clore le volume destiné au gravier. On utilise ici, selon la nature et l'importance des efforts dimensionnant la structure une équerre classique 26 ou une équerre renforcée 46. Ici aussi, (voir détail de la Fig. 7) une rondelle de découplage 33 (jouant un rôle stabilisateur) est interposée entre les têtes de vis 34 à têtes coniques (à boulonner) et l'aile correspondante de l'équerre 26, 46. Une seconde couche élastique 36 (jouant un rôle d'isolateur acoustique) est disposée entre l'équerre 26, 46 elle-même et la structure 1. Une languette de bois 48 est disposée entre les équerres, de façon à faciliter l'accès ultérieur aux vis 34 et constituer un appui pour la chape.

Comme figuré dans le haut de la Fig. 6, les équerres 26, 46 sont ici disposées sur la nervure de rive transversale 40 et non plus sur les nervures 8.

Les équerres 26, 46 étant en contrebas de la dalle flottante 20, on obtient un gain de place dans le plan horizontal : la chape s'étend 20, sans obstacle, jusqu'à la paroi verticale 22. La plinthe résiliente 21 interposée entre la chape 20 et la paroi verticale supérieure 22 est prolongée vers le bas de façon à recouvrir l'aile verticale 30 de l'équerre 26, 46.

La Fig.8 montre, en coupe transversale, une variante de réalisation de l'assemblage de la structure selon l'invention. La table 2 est ici fixée à la paroi verticale 22 non plus par des équerres, mais par un profilé en bois (ou autre matériau similaire) 49 affleurant au plan α. Des perforations alternativement horizontales et verticales permettent de fixer ce profilé 49 à la nervure de rive et à la paroi verticale, au moyen de tire-fonds, vis ou autres moyens de fixation 50.

On a donc vu que les moyens de fixation des parois verticales sont généralement de 4 types :
- Conventionnel non découplé, de préférence dans le cas d'une fixation haute (sur le plan α) : des équerres en L, éventuellement renforcées et fixées par des pointes torsadées ou des vis à bois en nombre suffisant pour s'adapter aux efforts structurels
- Découplé renforcé : une équerre en L de préférence renforcée, au moins une des ailes de cette équerre présentant des perforations entourées d'un chanfrein conique, cette aile étant découplée du bois par un joint résilient structurel « isolateur » et fixée à la structure par l'intermédiaire de vis ou boulons à tête conique de dimensions correspondantes. Une rondelle en matériau résilient, faisant office de stabilisateur, est interposée entre le chanfrein et la tête conique de ces vis ou boulons, de façon à les découpler acoustiquement. Le chanfrein peut être réalisé de différentes façons, notamment par usinage, emboutissage ou par bouterolage. Il contribue notamment au centrage des vis ou boulons. Ce centrage revêt une grande importance pour le découplage acoustique.

- Découplé à tire-fonds : une équerre en L, de préférence renforcée, au moins une des ailes de cette équerre présentant au moins un trou plus large permettant le placement d'une rondelle résiliente d'isolation entre le tire-fond et l'équerre. Cette rondelle résiliente (de préférence à base de kevlar ou équivalent) assurera la reprise des efforts parallèles à cette au moins une des ailes et selon la nature et l'importance des efforts dimensionnant la structure. Au dessus et en dessous de cette rondelle d'isolation et prenant appui de part et d'autre de cette au moins une aile sont placés respectivement un stabilisateur situé sous une rondelle métallique (elle-même située sous la tête du tire-fond) et en dessous entre cette au moins une aile et le bois est placé un joint résilient structurel assurant un rôle d'isolateur acoustique.
- Découplé à tige traversante : pour reprise d'efforts importants (voir plus bas) une tige cylindrique filetée à chaque extrémité reçoit, dans des logements aménagés, deux écrous et rondelles métalliques de serrage. Trois rondelles résilientes dont celle du centre placée dans un logement adéquat, assurent le centrage de la tige en évitant ainsi son contact avec les trous traversants. Les deux autres rondelles résilientes, placées aux extrémités, assurent le découplage des panneaux à serrer. Dans ce cas il est préférable de placer des joints plats résilients pour assurer le découplage structurel des panneaux à serrer.

La Fig. 9 est une coupe en élévation d'un mur mitoyen séparant deux pièces d'un même étage. Tous les éléments constitutifs d'un assemblage en mur extérieur (tels que décrits aux Fig. 2 à 8) se retrouvent ici. Cependant, le problème acoustique se complique du fait de la nécessité d'atténuer les bruits et vibrations passant entre deux pièces contiguës. Il n'est plus possible d'avoir recours à un panneau « simple » ou « continu » (traversant), sous peine d'obtenir des résultats fortement dégradés. On résout ce problème en découplant les pièces A et B entre elles : chacune dispose de sa propre structure horizontale 1A et 1B, de parois verticales distinctes 22A et 22B, de moyens d'assemblages et de chapes flottantes distinctes. Une couche de matériau résiliant léger 52 sépare acoustiquement les deux structures ainsi accolées. La solidarisation mécanique par ancrage de ces deux structures (sans dégradation des performances acoustique) est obtenue (comme décrit plus haut) au moyen d'une tige filetée traversante qui liaisonne les deux planchers juxtaposés (qui se font face) et débouchant dans deux cavités qui sont aménagées (généralement par défonçage) dans l'épaisseur du plancher pour recevoir sur chacune de ses extrémités, une rondelle et un écrou de serrage. Trois rondelles résilientes assurent le découplage acoustique d'un plancher par rapport à l'autre. La rondelle centrale (de préférence en kevlar) assure également le centrage de la tige filetée et joue le rôle de butée d'amortissement des mouvements de déformation dans la coulisse.

En fonction des résultats à obtenir, c'est-à-dire suivant la norme de confort qui s'applique, on peut en outre, comme représenté pour la pièce B, doubler au moins d'un côté le mur mitoyen d'une paroi anti-bruit classique constituée de panneaux de plâtre 54 ou de fibroplâtre fixés par des profils résilients 56 et séparés de la paroi verticale 22 par un vide d'environ 20 mm.

Les performances de cette paroi anti-bruit sont améliorées si l'on prend soin d'inverser ce doublage d'un étage à l'autre (comme représenté sur la Fig.9).

La Fig. 10 montre une forme de solidarisation ne faisant pas partie de l'invention entre le panneau 2 de la table 1 et le panneau vertical inférieur 22 correspondant à l'aide d'un tire-fond 58. Il faut évidemment prendre soin d'assurer ici aussi un découplage acoustique entre les deux éléments 2, 22 inférieurs. A cette fin, le tire-fond 58 est inséré dans un trou traversant 60 de diamètre nettement supérieur à celui de la tige 61 du tire-fond 58. Le découplage et le centrage sont assurés du côté de la tête du tire-fond 58 par un embout stabilisateur cylindrique 62 en matériau résilient dont la surface inférieure est légèrement conique, et du côté de la tige 61 par un autre moyen de centrage 64 tel qu'un embout, une rondelle ou, comme représenté ici, par un O-ring 64. On obtient ainsi un assemblage rigide sans aucun contact préjudiciable du point de vue acoustique entre le panneau 2 et le tire-fond 58. Un joint isolateur résilient 66 est interposé entre le panneau 2 et le sommet du panneau vertical 22. Un profil d'angle de plafond (non représenté) peut, si nécessaire, soustraire ce joint 66 à la vue des utilisateurs.

Les Fig. 11 et 12 montrent un autre mode d'assemblage entre une nervure 8 de la table 1 et un panneau vertical supérieur 22. Un trou borgne 68 est ménagé (généralement par défonçage) dans l'épaisseur du panneau vertical 22, près de sa base. Un trou traversant 70 relie la base de ce trou borgne 68 et la face inférieure du panneau 22. La hauteur du trou borgne 68 correspond sensiblement à la longueur d'un tire-fond 72, ce qui permet l'introduction de ce tire-fond 72 dans le trou traversant 70 et son vissage dans la nervure 8. Le diamètre du tire-fond est choisi en fonction des sollicitations à reprendre. Un embout en matériau résilient 74 est inséré entre la tête 75 du tire-fond 72 et la paroi intérieure du trou traversant 70, jouant ainsi le rôle de stabilisateur acoustique et de centrage. La tête 75 du tire-fond présente une légère conicité de façon à favoriser le centrage de la tige dans le trou traversant 70. De même qu'à la Fig. 10, le trou traversant 70 a un diamètre nettement supérieur à celui du de la tige du tire-fond 72. Une rondelle d'appui 76 (optionnelle) (représentée à la Fig. 12) permet de répartir les sollicitations sur une plus large surface de bois. Par ailleurs, la fixation étant plus proche de l'axe du panneau 22 (et/ou de l'axe d'une colonne d'appui), le couple de renversement du panneau 22 est plus symétrique. La présence de l'assemblage est cachée par une plinthe 78 ou par un panneau décoratif. On a donc la possibilité de contrôler l'état de la fixation après un séisme.

Les Fig. 13 et 14 montrent chacune un mode de liaison et de découplage, respectivement entre deux éléments de mur (Fig. 13) et de plancher (Fig. 14). Ce mode de liaison est particulièrement adapté pour des bâtiments fortement exposé au séisme et/ou présentant un nombre d'étages important (La présente structure permet en effet d'atteindre aisément des hauteurs de 20 étages). Il comprend une tige filetée 80, logée dans un trou traversant 82, (d'un diamètre supérieur à celui de la tige filetée 80) traversant de part en part la/les nervures de rive (24) d'un plancher 1. A la fig. 13, chacune des extrémités de la tige filetée 80 débouche dans un logement 84 (généralement ménagé par défonçage). Ces logements 84 sont aménagés en pied et en tête des murs verticaux 22 de la jonction.

A la fig. 14, chacune des extrémités de la tige filetée débouche sur la face distale d'une des nervures de rive 24 à solidariser. Un moyen de centrage 64 (sur la Fig.13, une rondelle intermédiaire, sur la Fig. 14, un embout), placé dans un logement concentrique au trou traversant 82 permet d'éviter tout contact entre la tige 80 et un élément rigide de la structure, évitant la création d'un pont acoustique.

Le serrage s'effectue à chaque extrémité de la tige 80, au moyen d'un écrou 86 appuyant sur une rondelle métallique 88, mettant la pression requise sur une rondelle antivibratoire 90 qu'elle surmonte. Ce serrage assure également la mise en charge du/des joints élastiques 66 placés contre le plancher.

Un avantage de ce mode de liaison est qu'un contrôle des jonctions (serrage et état des rondelles de découplages acoustique) est toujours possible après un éventuel séisme.

Comme on peut le constater à la Fig. 13, un seul joint résilient 66 situé au-dessus du plancher suffit sous le mur vertical supérieur. On n'a donc pas besoin de joint sur le mur vertical inférieur, ce qui constitue un avantage si l'occupant souhaite profiter de l'aspect décoratif du bois, car aucun joint résilient n'est visible au plafond du local inférieur.

Dans ce cas (comme représenté) on peut aménager un logement pour le disque de centrage, réalisé par exemple en kevlar, à la partie inférieure du plancher 1.

Ce dispositif de fixation convient particulièrement bien à un édifice de 20 étages soumis à de considérables efforts sismiques.

La Fig.15 présente un autre mode de réalisation avantageux pour un mur mitoyen séparant deux pièces d'un même étage. Comme à la Fig.9, tous les éléments constitutifs d'un assemblage en mur extérieur se retrouvent, mais le problème acoustique se complique du fait de la nécessité d'atténuer les bruits et vibrations passant entre deux pièces contiguës. A la différence de la Fig. 9, on a ici opté pour un mur de séparation simple, ce qui permet notamment de garder une finition « bois » des murs, et d'obtenir un moindre encombrement, sans pour autant dégrader l'isolation acoustique ni les performances sismiques. Bien que l'on se trouve avec deux murs 22_{inférieur} et 22_{supérieur} et deux planchers 1A, 1B séparés les uns par rapport aux autres, cette structure se comporte comme s'il n'y avait qu'un seul mur 22 structurel vertical (moins cher - il y a moins de bois - et plus robuste), et permet des grandes portées «libres d'appuis » (supérieures à 7,5 m).

Les nervures de rives 24 des deux planchers contigus 1A, 1B sont solidarisées au travers d'une cale 92 placée en position haute (par exemple en multiplex de 8 mm) par des tire-fond découplés 50 (symbolisés sur le dessin par de simples lignes). Cette cale 92 dévie la transmission latérale, qui doit parcourir un très long chemin (voir la flèche sur la Fig.15), vu la présence d'un joint résilient 94 au-dessus du mur inférieur. Un seul joint résilient structurel 94 (6 à 8 mm) suffit (on pourrait même, à la limite, le supprimer si l'on accepte que le R_{Ff} « flanking » plafond ne dépasse pas 54 dB), ce qui est un avantage pour l'aspect antisismique (et également pour l'esthétique) de la structure. De même, à la jonction des planchers, il suffit de découpler complètement un seul plancher 1B pour obtenir un découplage parfait par rapport au second plancher 1A. La charge de la structure supérieure est centrée et répartie sur le joint 94. La jonction du plancher 1B par rapport au mur inférieur est opérée au moyen de vis obliques 96. Le doublage des deux parois mitoyennes 22 est réalisé ici par un panneau 54 bois 3 plis (l'épaisseur est calculée pour une fréquence critique optimum), désolidarisé par une épaisseur d'isolant 52 (on peut obtenir une atténuation de 60 dB avec très peu d'épaisseur supplémentaire) Il apparaîtra évident pour l'homme du métier que la présente invention n'est pas limités aux exemples illustrés et décrits ci-dessus. L'invention comprend chacune des caractéristiques nouvelles ainsi que leur combinaison comme défini dans les revendications. La présence de numéros de référence ne peut être considérée comme limitative. L'usage du terme « comprend » ne peut en aucune façon exclure la présence d'autres éléments autres que ceux mentionnés. L'usage de l'article défini « un » pour introduire un élément n'exclut pas la présence d'une pluralité de ces éléments. La présente invention a été décrite en relation avec des modes de réalisations spécifiques, qui ont une valeur purement illustrative et ne doivent pas être considérés comme limitatifs

## Revendications

1. Structure de bâtiment à étages essentiellement en bois comprenant:
- une table (1) constituée d'un panneau en bois (2), la face inférieure (4) de cette table (1) formant le plafond d'une pièce d'un premier étage, la face supérieure de cette table (1) constituant la base d'un plancher d'une pièce d'un étage supérieur au premier étage ;
- une pluralité de nervures en bois (8) solidarisées structurellement à la face supérieure de ce panneau (2), l'ensemble panneau (2) plus nervure (8) formant une structure autoportante de type ouvert où la table (1) travaille en extension et les nervures (8) en compression, la partie supérieure de ces nervures (8) déterminant un plan (α);
- une charge de matériau granulaire (10) placée dans les volumes intercalaires déterminés par la face supérieure du au moins un panneau (2) et les faces en regard de deux nervures (8) avoisinantes,
la structure étant **caractérisée en ce que**:
(a) le panneau en bois (2) est composé de planches en bois massif empilées en couches croisées à 90° et collées structurellement entre elles sur toute leur surface, **en ce que**
(b) la charge de matériau granulaire (10) a une densité comprise entre 1100 et 1700 kg/m3 et **en ce que**
(c) la structure comprend au moins une paroi verticale supérieure portante (22) essentiellement en bois, cette au moins une paroi verticale supérieure (22) étant fixée par des moyens de fixation (26) à l'aplomb d'une nervure de rive (24,44) disposée à l'extrémité de la table (1), un joint résilient (32,38,66) étant disposé entre la paroi verticale supérieure (22) et fa nervure de rive (24,44) à laquelle elle est fixée.

2. Structure de bâtiment suivant la revendication 1, **caractérisée en ce que** les nervures (8) sont constituées d'un matériau choisi parmi le bois massif, le bois massif abouté, le bois contrecollé, le bois lamellé-collé, le bois reconstitué.

3. Structure de bâtiment suivant l'une quelconque des revendications 1 ou 2, **caractérisée en ce que** les nervures (8) sont fixées à la table (1) par pressage-collage structurel.

4. Structure de bâtiment suivant l'une quelconque des revendications 1 à 3, **caractérisée en ce que** le taux de remplissage en matériau granulaire (10) du volume intercalaire entre deux nervures (8) est compris entre 20 et 100%.

5. Structure de bâtiment suivant la revendication 4, **caractérisée en ce que** le taux de remplissage en matériau granulaire (10) du volume intercalaire entre deux nervures (8) est supérieur à 40%.

6. Structure de bâtiment suivant l'une quelconque des revendications précédentes, **caractérisée en ce que** le volume subsistant entre le matériau granulaire (10) et le plan (α) déterminé par la face supérieure des nervures (8) est rempli au moins partiellement d'un matériau (12) de qualité acoustique choisi parmi la laine minérale, le feutre, l'ouate de PET ou équivalents et leur mélange.

7. Structure de bâtiment suivant l'une quelconque des revendications précédentes, **caractérisée en ce que** le matériau granulaire (10) présente une granulométrie spécifique comprise entre 1 et 8 mm.

8. Structure de bâtiment suivant l'une quelconque des revendications précédentes, **caractérisée en ce que** le matériau granulaire (10) est choisi parmi le gravier, les granulats minéraux tels que le sable, les résidus industriels tels que le mâchefer, le béton concassé.

9. Structure de bâtiment suivant l'une quelconque des revendications précédentes, **caractérisée en ce que** le plan (α) déterminé par la face supérieure des nervures (8) est surmonté d'une chape flottante (20), une couche de matériau résilient (18) étant intercalée entre ce plan (α) et la chape flottante (20).

10. Structure de bâtiment suivant l'une quelconque des revendications précédentes, **caractérisée en ce qu'**un panneau d'assiette (16) périphérique à la table (1), est disposé sous la face de bout de cette au moins une paroi verticale supérieure (22) et s'étend sur la face supérieure des nervures (8) sur une largeur correspondant au moins à la distance séparant deux de ces nervures (8).

11. Structure de bâtiment suivant l'une quelconque des revendications 1 à 9, **caractérisée en ce que** l'au moins une paroi verticale supérieure(22), descend plus bas que le plan (α), la nervure de rive (44) étant disposée à plat à l'extrémité de la table, le volume contigu à cette nervure de rive (44) et au pied de la paroi verticale supérieure (22) étant rempli d'une masse de matériau granulaire (10).

12. Structure de bâtiment suivant l'une quelconque des revendications précédentes, **caractérisée en ce que** l'au moins une paroi verticale (22) est constituée de panneaux contrecollés ou de panneau d'ossature bois.

13. Structure de bâtiment suivant l'une quelconque des revendications précédentes, **caractérisée en ce que** les moyens de fixation (26), comprennent une tige filetée acoustiquement découplée logée dans un trou traversant, les extrémités de cette tige filetée, débouchant dans les logements aménagés dans les éléments à joindre, étant serrées par des boulons appuyés sur des rondelles de répartition, une rondelle de centrage intermédiaire placée dans un logement concentrique au trou traversant permettant d'éviter tout contact entre la tige filetée et les trous traversant.

14. Structure de bâtiment suivant l'une quelconque des revendications précédentes, **caractérisée en ce que** les moyens de fixation (26) comprennent une équerre en L (26), au moins une des ailes (28, 30) de cette équerre (26) présentant des perforations entourées d'un chanfrein conique, cette aile (28) étant fixée à la structure par l'intermédiaire de vis ou boulons à tête conique (34) de dimensions correspondantes, une rondelle en matériau résilient (33) étant interposée entre le chanfrein et la tête de ces vis ou boulons (34), de façon à les découpler acoustiquement, l'autre aile (30, 28) de cette équerre étant fixée à la table (1).

15. Structure de bâtiment suivant l'une quelconque des revendications précédentes, **caractérisée en ce que** les moyens de fixation comprennent une pluralité de trous borgnes (68) ménagé horizontalement dans l'épaisseur d'un panneau vertical (22), près de sa base, un trou traversant vertical (70) reliant la base de chacun de ces trous borgnes (68) et la face inférieure du panneau vertical (22), la hauteur du trou borgne 68 correspondant sensiblement à la longueur d'un élément fileté (72,80) acoustiquement découplé introduit dans le trou traversant (70) et vissé dans une nervure (8), un embout en matériau résilient (74) étant inséré entre la tête (75) de l'élément fileté (72, 80) et la paroi intérieure du trou traversant (72).

16. Structure de bâtiment suivant l'une quelconque des revendications précédentes, **caractérisée en ce que** le panneau (2) formant la table a une épaisseur d'au moins 95 mm.

17. Structure de bâtiment suivant l'une quelconque des revendications précédentes, qui comprend un mur mitoyen séparant deux pièces contiguës A et B, chacune de ces pièces disposant de sa propre structure horizontale (1A, 1B), de moyens d'assemblages et de chapes flottantes distinctes **caractérisée en ce que** les nervures de rive (24) des deux planchers contigus 1 sont solidarisées au travers d'une cale (92) maintenue en position haute par des tire-fond découplés.

18. Structure de bâtiment suivant la revendication 17 **caractérisée en ce qu'**un joint résilient (94) est placé au-dessus du mur inférieur, à l'aplomb du mur mitoyen supérieur, assurant le découplage mutuel des structures de la jonction.

## Claims

1. Building structure with storeys substantially made of wood comprising:
- a table (1) comprised of a wooden panel (2), the lower face (4) of this table (1) forming the ceiling of a room of a first storey, with the upper face of this table (1) constituting the base of a floor of a room of a storey above the first storey;
- a plurality of wooden ribs (8) structurally secured to the upper face of this panel (2), with the panel (2) and the rib (8) together forming a self-supporting structure of the open type wherein the table (1) works in extension and the ribs (8) in compression, with the upper portion of these ribs (8) determining a plane (α);
- a load of granular material (10) placed in the intercalary spaces determined by the upper face of at least one panel (2) and the opposite faces of two neighbouring ribs (8),
the structure being **characterised in that**:
(a) the wooden panel (2) is comprised of solid wood boards stacked in layers crossed at 90° and glued structurally between them across their entire surface, **in that**
(b) the load of granular material (10) has a density between 1100 and 1700 kg/m3 and **in that**
(c) the structure comprises at least one upper vertical bearing wall (22) substantially made of wood, with this at least one upper vertical wall (22) being fastened by means of fastening (26) plumb of an end rib (24, 44) arranged at the end of the table (1), with a resilient seal (32, 38, 66) being arranged between the upper vertical wall (22) and the end rib (24, 44) to which it is fastened.

2. Building structure according to claim 1, **characterised in that** the ribs (8) are constituted of a material chosen from solid wood, jointed solid wood, glued wood, laminated wood, reconstituted wood.

3. Building structure according to any of claims 1 or 2, **characterised in that** the ribs (8) are fastened to the table (1) by structural pressing-gluing.

4. Building structure according to any of claims 1 to 3, **characterised in that** the fill rate in granular material (10) of the intercalary volume between two ribs (8) is between 20 and 100%.

5. Building structure according to claim 4, **characterised in that** the fill rate in granular material (10) of the intercalary volume between two ribs (8) is greater than 40%.

6. Building structure according to any of the preceding claims, **characterised in that** the volume remaining between the granular material (10) and the plane (α) determined by the upper face of the ribs (8) is filled at least partially with an acoustic quality material (12) chosen from among mineral wool, felt, PET cotton wadding or the equivalents and mixtures thereof.

7. Building structure according to any of the preceding claims, **characterised in that** the granular material (10) has a specific granulometry between 1 and 8 mm.

8. Building structure according to any of the preceding claims, **characterised in that** the granular material (10) is selected from gravel, mineral granulates such as sand, industrial wastes such as slag and crushed concrete.

9. Building structure according to any of the preceding claims, **characterised in that** the plane (α) determined by the upper face of the ribs (8) is overmounted with a floating floor screed (20), with a layer of resilient material (18) being inserted between this plane (α) and the floating floor screed (20).

10. Building structure according to any of the preceding claims, **characterised in that** a seat panel (16) peripheral to the table (1), is arranged under the end face of this at least one upper vertical wall (22) and extends over the upper face of the ribs (8) over a width corresponding to at least the distance separating two of these ribs (8).

11. Building structure according to any of claims 1 to 9, **characterised in that** the at least one upper vertical wall (22), descends lower than the plane (α), with the end rib (44) being arranged flat at the end of the table, with the volume contiguous to this end rib (44) and to the foot of the upper vertical wall (22) being filled with a mass of granular material (10).

12. Building structure according to any of the preceding claims **characterised in that** the at least one vertical wall (22) is comprised of glued panels or timber frame panels.

13. Building structure according to any of the preceding claims, **characterised in that** the means of fastening (26), include an acoustically decoupled threaded rod housed in a through hole, with the ends of this threaded rod, opening into the housings arranged in the elements to be joined, being clamped by bolts pressed on distribution washers, an intermediary centring washer placed in a housing concentric to the through hole making it possible to prevent all contact between the threaded rode and the through holes.

14. Building structure according to any of the preceding claims, **characterised in that** the means of fastening (26) include an L-shaped square (26), with at least one of the wings (28, 30) of this square (26) having perforations surrounded by a conical chamfer, with this wing (28) being fixed to the structure by the intermediary of countersunk screws or bolts (34) of the corresponding dimensions, a washer made of a resilient material (33) being inserted between the chamfer and the head of these screws or bolts (34), in such a way as to decouple them acoustically, with the other wing (30, 28) of this square being fastened to the table (1).

15. Building structure according to any of the preceding claims, **characterised in that** the means of fastening include a plurality of blind holes (68) arranged horizontally in the thickness of a vertical panel (22), near its base, with a vertical through hole (70) connecting the base of each of these blind holes (68) and the lower face of the vertical panel (22), the height of the blind hole 68 corresponding substantially to the length of an acoustically decoupled threaded element (72, 80) introduced into the through hole (70) and screwed into a rib (8), an end made of resilient material (74) being inserted between the head (75) of the threaded element (72, 80) and the inside wall of the through hole (72).

16. Building structure according to any of the preceding claims, **characterised in that** the panel (2) forming the table has a thickness of at least 95 mm.

17. Building structure according to any of the preceding claims, which includes a common wall separating two contiguous rooms A and B, with each of these rooms having its own horizontal structure (1A, 1B), means for assemblies and separate floating floor screeds **characterised in that** the end ribs (24) of the two contiguous floors 1 are secured through a prop (92) maintained in high position by decoupled lag bolts.

18. Building structure according to claim 17 **characterised in that** a resilient seal (94) is placed above the lower wall, plumb of the upper common wall, providing the mutual decoupling of the structures of the junction.

## Patentansprüche

1. Mehrstöckige Gebäudestruktur, im Wesentlichen aus Holz, umfassend:
- eine Platte (1), bestehend aus einem Holzpaneel (2), wobei die untere Fläche (4) dieser Platte (1) die Decke eines Raums eines ersten Stocks bildet, wobei die obere Fläche dieser Platte (1) die Basis eines Fußbodens eines Raums einer Stocks über dem ersten Stock bildet;
- eine Vielzahl von Rippen aus Holz (8), die strukturell fest mit der oberen Seite dieses Paneels (2) verbunden sind, wobei die Einheit aus Paneel (2) und Rippe (8) eine selbsttragende Struktur vom offenen Typ bildet, bei der die Platte (1) in Erweiterung und die Rippen (8) in Kompression arbeiten, wobei der obere Teil dieser Rippen (8) eine Ebene (α) bestimmt;
- eine Ladung aus Granulat (10), die in den zwischenliegenden Volumina angeordnet ist, die von der oberen Seite des mindestens einen Paneels (2) und den Seiten gegenüber von zwei benachbarten Rippen (8) bestimmt sind,
wobei die Struktur **dadurch gekennzeichnet ist, dass**:
(a) das Paneel aus Holz (2) aus Tafeln aus massivem Holz zusammengesetzt ist, die in Schichten, die in einem 90°-Winkel gekreuzt und auf ihrer gesamten Fläche strukturell untereinander geklebt sind, gestapelt sind, dadurch, dass
(b) die Ladung aus Granulat (10) eine Dichte zwischen 1100 und 1700 kg/m³ aufweist und dadurch, dass
(c) die Struktur mindestens eine tragende obere vertikale Wand (22), im Wesentlichen aus Holz, aufweist, wobei diese mindestens eine obere vertikale Wand (22) durch Befestigungsmittel (26) in der Lotgeraden einer Kantenrippe (24, 44) befestigt ist, die am Ende der Platte (1) angeordnet ist, wobei eine elastische Dichtung (32, 38, 66) zwischen der oberen vertikalen Wand (22) und der Kantenrippe (24, 44), an der sie befestigt ist, angeordnet ist.

2. Gebäudestruktur nach Anspruch 1, **dadurch gekennzeichnet, dass** die Rippen (8) aus einem Material bestehen, ausgewählt aus massivem Holz, massivem zusammengefügtem Holz, Leimholz, verleimtem Schichtholz, Holzwerkstoff.

3. Gebäudestruktur nach einem der Ansprüche 1 oder 2, **dadurch gekennzeichnet, dass** die Rippen (8) durch eine strukturelle Pressklebung an der Platte (1) befestigt sind.

4. Gebäudestruktur nach einem der Ansprüche 1 bis 3, **dadurch gekennzeichnet, dass** die Rate der Füllung mit Granulat (10) des zwischenliegenden Volumens zwischen zwei Rippen (8) zwischen 20 und 100 % liegt.

5. Gebäudestruktur nach Anspruch 4, **dadurch gekennzeichnet, dass** die Rate der Füllung mit Granulat (10) des zwischenliegenden Volumens zwischen zwei Rippen (8) höher als 40 % ist.

6. Gebäudestruktur nach einem der vorhergehenden Ansprüche, **dadurch gekennzeichnet, dass** das verbleibende Volumen zwischen dem Granulat (10) und der Ebene (α), die von der oberen Seite der Rippen (8) bestimmt wird, mindestens teilweise mit einem Material (12) mit akustischer Qualität gefüllt ist, ausgewählt aus Mineralwolle, Filz, PET-Watte oder Äquivalenten und ihrer Mischung.

7. Gebäudestruktur nach einem der vorhergehenden Ansprüche, **dadurch gekennzeichnet, dass** das Granulat (10) eine spezifische Granulometrie zwischen 1 und 8 mm aufweist.

8. Gebäudestruktur nach einem der vorhergehenden Ansprüche, **dadurch gekennzeichnet, dass** das Granulat (10) ausgewählt ist aus Kies, Mineralgranulaten wie z.B. Sand, industriellen Rückständen wie z.B. Krätze, gebrochenem Beton.

9. Gebäudestruktur nach einem der vorhergehenden Ansprüche, **dadurch gekennzeichnet, dass** die Ebene (α), die von der oberen Seite der Rippen (8) bestimmt wird, von einem schwimmenden Estrich (20) überragt wird, wobei eine Schicht aus flexiblem Material (18) zwischen diese Ebene (α) und dem schwimmenden Estrich (20) eingefügt ist.

10. Gebäudestruktur nach einem der vorhergehenden Ansprüche, **dadurch gekennzeichnet, dass** ein Tellerpaneel (16), peripher zur Platte (1), unter der Seite am Ende dieser mindestens einen oberen vertikalen Wand (22) angeordnet ist, und sich auf der oberen Seite der Rippen (8) auf einer Breite erstreckt, die mindestens dem Abstand entspricht, der zwei dieser Rippen (8) trennt.

11. Gebäudestruktur nach einem der Ansprüche 1 bis 9, **dadurch gekennzeichnet, dass** die mindestens eine obere vertikale Wand (22) weiter nach unten als die Ebene (α) reicht, wobei die Kantenrippe (44) am Ende der Platte abgeflacht angeordnet ist, wobei das Volumen, dieser Kantenrippe (44) benachbart und am Fuß der oberen vertikalen Wand (22), mit einer Masse aus Granulat (10) gefüllt ist.

12. Gebäudestruktur nach einem der vorhergehenden Ansprüche, **dadurch gekennzeichnet, dass** die mindestens eine vertikale Wand (22) aus Leimholzpaneelen oder aus Holzrahmenpaneelen besteht.

13. Gebäudestruktur nach einem der vorhergehenden Ansprüche, **dadurch gekennzeichnet, dass** die Befestigungsmittel (26) einen akustisch entkoppelten Gewindebolzen umfassen, der in einem Durchgangsloch angebracht ist, wobei die Enden dieser Gewindebolzen, die in die Aufnahmen münden, die in den zu verbindenden Elementen angeordnet sind, von Klauenschrauben angezogen sind, die auf Unerlegscheiben aufliegen, wobei eine Zwischen-Zentrierscheibe, die in einer konzentrischen Aufnahme zum Durchgangsloch angeordnet ist, ermöglicht, jeden Kontakt zwischen dem Gewindebolzen und den Querlöchern zu vermeiden.

14. Gebäudestruktur nach einem der vorhergehenden Ansprüche, **dadurch gekennzeichnet, dass** die Befestigungsmittel (26) einen L-förmigen Winkel (26) umfassen, wobei mindestens einer der Flügel (28, 30) dieses Winkels (26) Perforationen aufweist, die von einer konischen Abfasung umgeben sind, wobei dieser Flügel (28) mit Hilfe von Schrauben oder Klauenschrauben mit konischem Kopf (34) mit entsprechenden Abmessungen an die Struktur befestigt ist, wobei eine Unterlegscheibe aus elastischem Material (33) zwischen der Abfassung und dem Kopf dieser Schrauben oder Klauenschrauben (34) angebracht ist, um sie akustisch zu entkoppeln, wobei der andere Flügel (30, 28) dieses Winkels an die Platte (1) befestigt ist.

15. Gebäudestruktur nach einem der vorhergehenden Ansprüche, **dadurch gekennzeichnet, dass** die Befestigungsmittel eine Vielzahl von Sacklöchern (68) umfassen, die horizontal in der Dicke eines vertikalen Paneels (22), nahe seiner Basis, angeordnet sind, wobei ein vertikales Durchgangsloch (70) die Basis jedes dieser Sacklöcher (68) und die untere Seite des vertikalen Paneels (22) verbindet, wobei die Höhe des Sacklochs (68) im Wesentlichen der Länge eines akustisch entkoppelten Gewindeelements (72, 80) entspricht, das in das Durchgangsloch (70) eingeführt und in eine Rippe (8) geschraubt ist, wobei ein Ansatzstück aus elastischem Material (74) zwischen dem Kopf (75) des Gewindeelements (72, 80) und der inneren Wand eines Durchgangslochs (72) eingeführt ist.

16. Gebäudestruktur nach einem der vorhergehenden Ansprüche, **dadurch gekennzeichnet, dass** das Paneel (2), das die Platte bildet, eine Dicke von mindestens 95 mm aufweist.

17. Gebäudestruktur nach einem der vorhergehenden Ansprüche, die eine Zwischenwand umfasst, die zwei benachbarte Räume A und B trennt, wobei jeder dieser Räume seine eigene horizontale Struktur (1A, 1B) aufweist, getrennte Montagemittel und schwimmende Estriche, **dadurch gekennzeichnet, dass** die Kantenrippen (24) der zwei benachbarten Fußböden 1 über einen Keil (92) fest miteinander verbunden sind, der durch entkoppelte Schwellenschrauben in seiner oberen Position gehalten wird.

18. Gebäudestruktur nach Anspruch 17, **dadurch gekennzeichnet, dass** eine elastische Dichtung (94) über der unteren Wand angebracht ist, in der Lotgeraden der oberen Zwischenwand, und die gegenseitige Entkoppelung der Strukturen der Verbindung sicherstellt.
